# EUROPÄISCHE PATENTSCHRIFT

(11) **EP 3 339 542 B1**
(45) Veröffentlichungstag und Bekanntmachung des Hinweises auf die Patenterteilung: **27.02.2019**
(21) Anmeldenummer: 17202480.4
(22) Anmeldetag: 20.11.2017
(51) Int. Cl.: E05B 67/00, E05B 71/00

(54) **GELENKSCHLOSS MIT AUTOMATIKFUNKTION**
POINT LOCK WITH AUTOMATIC FUNCTION
APPAREIL DE CALAGE À LOSANGE DOTÉ D'UNE FONCTION AUTOMATIQUE

(30) Priorität: 22.12.2016 DE 102016125515
(43) Veröffentlichungstag der Anmeldung: 27.06.2018
(73) Patentinhaber: ABUS August Bremicker Söhne KG, 58300 Wetter-Volmarstein (DE)
(72) Erfinder:
(74) Vertreter: Manitz Finsterwald Patentanwälte PartmbB

(56) Entgegenhaltungen:
- DE-A1-102011 102 723
- DE-A1-102013 114 055
- DE-A1-102013 210 475
- DE-U1-202005 013 390
- JP-A- H08 128 245

## Beschreibung

Die vorliegende Erfindung betrifft ein Gelenkschloss mit Automatikfunktion. Ein derartiges Gelenkschloss umfasst einen Schlosskörper, der einen Verriegelungsmechanismus beherbergt, und einen Gelenkstabbügel, der mehrere schwenkbar miteinander verbundene Gelenkstäbe und einen Schließstab aufweist. Ein erstes Ende des Gelenkstabbügels ist an dem Schlosskörper dauerhaft befestigt und ein zweites Ende des Gelenkstabbügels weist den Schließstab auf. Der Gelenkstabbügel ist in eine Zollstockkonfiguration zusammenfaltbar, in der die Gelenkstäbe und der Schließstab parallel zueinander verlaufen. Der Schlosskörper weist eine Aufnahmeöffnung auf, wobei durch Einführen des Schließstabs in die Aufnahmeöffnung des Schlosskörpers der Schließstab mittels des Verriegelungsmechanismus an dem Schlosskörper verriegelbar ist.

Ein derartiges Gelenkschloss dient beispielsweise zum Sichern eines Zweirads an einem Fahrradständer, einem Laternenpfosten oder dergleichen, oder zum Sichern eines Zweirads gegen ein unbefugtes Wegfahren. Hierfür werden die hintereinander bzw. in einer Reihe aneinander angelenkten Gelenkstäbe des Gelenkstabbügels auseinander gefaltet, um eine offene Schlaufe zu bilden, welche beispielsweise um einen Rahmenabschnitt des Zweirads und den Fahrradständer, Laternenpfosten oder dergleichen geführt wird oder lediglich durch eine Felge des Zweirads geführt wird. Sodann wird der Schließstab, der das zweite, freie Ende des Gelenkstabbügels bildet, an dem Schlosskörper verriegelt, um hierdurch die Schlaufe zu schließen und somit das Zweirad gegen eine unbefugte Entnahme bzw. ein unbefugtes Wegfahren zu sichern.

Für den Transport des Gelenkschlosses durch den befugten Benutzer können die Gelenkstäbe und der Schließstab zu einer kompakten Anordnung - der sogenannten Zollstockkonfiguration - zusammengefaltet werden. Hierfür werden die Gelenkstäbe und der Schließstab nach Art eines faltbaren Zollstocks verschwenkt und hierdurch in eine parallele Ausrichtung zueinander gebracht.

Um die Handhabung des Gelenkschlosses beim Verriegeln zu vereinfachen, kann eine Automatikfunktion vorgesehen sein. Dies bedeutet, dass durch Einführen des Schließstabs in die Aufnahmeöffnung des Schlosskörpers der Schließstab (und somit das zweite Ende des Gelenkstabbügels) mittels des Verriegelungsmechanismus an dem Schlosskörper automatisch verriegelt werden kann. Beispielsweise kann der Verriegelungsmechanismus einen vorgespannten Riegel aufweisen, der durch Einführen des Schließstabs in die Aufnahmeöffnung des Schlosskörpers temporär entgegen der Vorspannung aus einer Schließstellung in eine Freigabestellung bewegt wird und aufgrund der Vorspannung wieder zurück in die Schließstellung schnappt, sobald der Schließstab vollständig in die Aufnahmeöffnung eingeführt ist. Somit wird eine Verriegelung des Schließstabs am Schlosskörper ermöglicht, ohne dass hierfür eine aktive Betätigung eines Schließzylinders beispielsweise mittels eines zugeordneten Schlüssels erforderlich ist.

Ein Gelenkschloss mit Automatikfunktion gemäß dem Oberbegriff des Anspruchs 1 ist aus der DE102013210475A1 bekannt.

Bei Nichtgebrauch kann ein Gelenkschloss der genannten Art in einer Aufbewahrungseinrichtung (z.B. Tasche oder Köcher) aufbewahrt und transportiert werden, wie diese aus der DE202005013390U1 bekannt ist. Hierfür wird der Gelenkstabbügel in die genannte kompakte Zollstockkonfiguration zusammengefaltet. Typischerweise umfasst eine derartige Aufbewahrungseinrichtung einen Halteabschnitt, der den zusammengefalteten Gelenkstabbügel umfänglich umgreift, wobei der Schlosskörper aus dem Halteabschnitt herausragt, um vom Benutzer für ein Entnehmen des Gelenkschlosses ergriffen werden zu können.

Bei einem Gelenkschloss mit Automatikfunktion kann es sich als nachteilig erweisen, dass der Verriegelungsmechanismus für ein erwünschtes Sichern eines Zweirades gleichwohl aktiv betätigt werden muss (beispielsweise mittels eines zugeordneten Schlüssels), nämlich um nach einer Entnahme aus einer Aufbewahrungstasche zunächst das zweite Ende des Gelenkstabbügels bzw. den Schließstab von dem Schlosskörper zu lösen und hierdurch eine offene Schlaufe zu bilden. Wenn hingegen der Schließstab lediglich derart verkürzt ausgebildet ist, dass der Gelenkstabbügel zusammenfaltbar ist, ohne dass der Schließstab in den Schlosskörper eingeführt ist, verschlechtert sich die Handhabung des Gelenkstabbügels, da der Schließstab dann in der Zollstockkonfiguration entsprechend seiner Gelenkverbindung unerwünscht ausschwenken kann.

Es ist deshalb eine Aufgabe der Erfindung, ein Gelenkschloss mit Automatikfunktion anzugeben, das noch einfacher zu handhaben ist.

Diese Aufgabe wird durch ein Gelenkschloss mit den Merkmalen des Anspruchs 1 und insbesondere dadurch gelöst, dass in der Zollstockkonfiguration des Gelenkstabbügels der Schließstab lediglich teilweise in die Aufnahmeöffnung des Schlosskörpers eingeführt ist, ohne dass der Schließstab an dem Schlosskörper verriegelt ist.

Das erfindungsgemäße Gelenkschloss vereinfacht die Handhabung beim Verriegelungsvorgang, da nicht nur eine Automatikfunktion für das Verriegeln des Schließstabs am Schlosskörper vorgesehen ist, sondern auch für das vorangehende Entfalten des Gelenkstabbügels zum Bilden einer offenen Schlaufe der Verriegelungsmechanismus nicht aktiv betätigt werden muss. Stattdessen kann das Gelenkschloss in der kompakte Zollstockkonfiguration zusammengefaltet aufbewahrt und transportiert werden, wobei nach der Entnahme aus einer entsprechenden Aufbewahrungseinrichtung der Gelenkstabbügel unmittelbar zu einer offenen Schlaufe auseinander gefaltet werden kann. Das Gelenkschloss vereint somit die Vorzüge einer Automatikfunktion des Verriegelungsmechanismus mit einer einfachen Handhabung beim Anbringen des Gelenkstabbügels am Zweirad für das Sichern desselben.

Der Schlosskörper und der Gelenkstabbügel sind dazu angepasst, dass der Gelenkstabbügel die Zollstockkonfiguration einnehmen kann, während der Schließstab teilweise in die Aufnahmeöffnung des Schlosskörpers eingeführt ist, ohne dass der Schließstab jedoch bereits an dem Schlosskörper verriegelt ist. Der Gelenkstabbügel nimmt hierdurch - obwohl der Schließstab nicht an dem Schlosskörper verriegelt ist - eine stabile Transportstellung ein. Dadurch, dass der Schließstab bereits in die Aufnahmeöffnung des Schlosskörpers hineinragt, ohne jedoch bereits an dem Schlosskörper verriegelt zu sein, kann der Schließstab in einer Richtung oder mehreren, beispielsweise zwei zueinander entgegengesetzten, Richtungen vom Schlosskörper abgestützt sein. Dieses Abstützen des betreffenden Abschnitts des Schließstabs kann beispielsweise durch einen Teil eines Gehäuses des Schlosskörpers erfolgen. Hierdurch kann der Gelenkstabbügel im Vergleich zu einer freien Verschwenkbarkeit des Schließstabs eine Anordnung bilden, die für eine komfortable Handhabung (beispielsweise ein Erfassen und Umgreifen des Gelenkstabbügels durch den Benutzer) hinreichend stabil ist. Diese stabile Transportstellung wird auf konstruktiv einfache Weise ermöglicht, indem die Länge des Schließstabs entsprechend gewählt wird und die Anordnung des Verriegelungsmechanismus im Schlosskörper auf die Länge des Schließstabs abgestimmt ist.

Gemäß einer vorteilhaften Ausführungsform kann der Schließstab von einer seitlichen Begrenzung der Aufnahmeöffnung des Schlosskörpers gegen ein Verschwenken blockiert sein, wenn der Schließstab lediglich teilweise in die Aufnahmeöffnung des Schlosskörpers eingeführt ist und noch nicht an dem Schlosskörper verriegelt ist. Somit kann auf einfache Weise verhindert werden, dass der Schließstab in der Zollstockkonfiguration des Gelenkstabbügels entsprechend seiner Gelenkverbindung zu dem angrenzenden Gelenksstab unbeabsichtigt seitlich ausschwenkt, solange der Schließstab noch nicht an dem Schlosskörper verriegelt ist. Vorzugsweise ist der Schließstab in zwei zueinander entgegen gerichteten Schwenkrichtungen gegen ein Verschwenken blockiert, wenn der Schließstab lediglich teilweise in die Aufnahmeöffnung des Schlosskörpers eingeführt ist.

Insbesondere kann eine Begrenzung der Aufnahmeöffnung des Schlosskörpers den in die Aufnahmeöffnung eingeführten Schließstab umfänglich umgeben. Vorzugsweise wird das betreffende Ende des Schließstabs hierbei von der Begrenzung der Aufnahmeöffnung im Wesentlichen formschlüssig umschlossen.

Der zunächst lediglich teilweise in die Aufnahmeöffnung des Schlosskörpers eingeführte Schließstab kann dadurch an dem Schlosskörper automatisch verriegelt werden, dass der Schließstab vollständig in die Aufnahmeöffnung des Schlosskörpers eingeführt wird.

Gemäß einer Ausführungsform sind der Schlosskörper und der Gelenkstabbügel dazu angepasst, dass der Gelenkstabbügel lediglich dann in die Zollstockkonfiguration bringbar ist, wenn der Schließstab nicht an dem Schlosskörper verriegelt ist. Hierdurch ist für den Benutzer sofort ersichtlich, dass das Gelenkschloss sich nicht in dem verriegelten Zustand befindet, nämlich wenn der Gelenkstabbügel die kompakte Zollstockkonfiguration einnimmt.

Wenn der Gelenkstabbügel lediglich bei nicht verriegeltem Schließstab die Zollstockkonfiguration einnehmen kann, kann auf einfache Weise verhindert werden, dass versehentlich oder beispielsweise beim Transport durch Erschütterung der Schließstab durch vollständiges Einführen in die Aufnahmeöffnung an dem Schlosskörper verriegelt wird, insbesondere indem der Gelenkstabbügel von einer Aufbewahrungseinrichtung in der Zollstockkonfiguration gehalten (beispielsweise umfänglich umgriffen) wird.

Insbesondere können der Schlosskörper und der Gelenkstabbügel dazu angepasst sein, dass der Gelenkstabbügel zwangsläufig eine von der Zollstockkonfiguration abweichende Konfiguration einnimmt, wenn der Schließstab an dem Schlosskörper verriegelt ist.

Gemäß einer Ausführungsform kann der Schließstab eine Länge aufweisen, welche geringer ist als eine Länge, die erforderlich wäre, damit in der Zollstockkonfiguration des Gelenkstabbügels der Schließstab in die Aufnahmeöffnung des Schlosskörpers eingeführt und an dem Schlosskörper verriegelt sein könnte.

Ferner kann der Schließstab eine Länge aufweisen, welche größer ist als eine Länge, die erforderlich wäre, damit in der Zollstockkonfiguration des Gelenkstabbügels der Schließstab nicht in die Aufnahmeöffnung des Schlosskörpers eingeführt wäre und in die Aufnahmeöffnung hineinragen würde.

Was den Verriegelungsmechanismus mit Automatikfunktion betrifft, so kann dieser einen Riegel und eine Vorspanneinrichtung umfassen, die den Riegel in eine Schließstellung vorspannt, wobei der Riegel durch unvollständiges Einführen des Schließstabs in die Aufnahmeöffnung des Schlosskörpers temporär entgegen der Vorspannung aus der Schließstellung in eine Freigabestellung bewegt wird, wobei die Vorspanneinrichtung dazu angepasst ist, den Riegel wieder zurück in die Schließstellung zu bewegen, wenn der Schließstab vollständig in die Aufnahmeöffnung eingeführt wird. Insbesondere kann der Schließstab durch das genannte unvollständige Einführen in die Aufnahmeöffnung eine Zwischenposition einnehmen, die zwischen der Position des Schließstabs bei dem genannten teilweisen Einführen und dem genannten vollständigen Einführen in die Aufnahmeöffnung liegt.

Zum Zusammenwirken mit dem Riegel kann der Schließstab einen Verriegelungsabschnitt aufweisen, der in der Schließstellung des Riegels mit dem Riegel in Wirkeingriff steht, um den Schließstab an dem Schlosskörper zu verriegeln. Der Verriegelungsabschnitt des Schließstabs kann beispielsweise eine Erhebung, eine Vertiefung oder eine Öffnung umfassen.

Der Riegel kann beispielsweise als ein Drehriegel, als ein Schwenkriegel oder als ein linear versetzbarer Riegel ausgebildet sein.

Der Verriegelungsmechanismus kann einen Schließzylinder aufweisen, wobei durch Betätigung des Schließzylinders mittels eines zugeordneten Schlüssels der Riegel temporär entgegen der Vorspannung aus der Schließstellung in die Freigabestellung bewegbar ist, um den Schließstab für ein Entnehmen aus der Aufnahmeöffnung des Schlosskörpers freizugeben.

Was die Befestigung des Gelenkstabbügels an dem Schlosskörper betrifft, so kann das erste Ende des Gelenkstabbügels unmittelbar an dem Schlosskörper, an einem vom Schlosskörper seitlich abstehenden Befestigungsabschnitt, oder an einem vom Schlosskörper seitlich abstehenden Verbindungsstab dauerhaft befestigt sein.

Das erste Ende des Gelenkstabbügels kann mit dem Schlosskörper starr oder drehgelenkig verbunden sein.

Gemäß einer Ausführungsform kann der Schlosskörper sich entlang einer Längsachse erstrecken, wobei das erste Ende des Gelenkstabbügels an einem vom Schlosskörper seitlich abstehenden und mit dem Schlosskörper starr verbundenen Befestigungsabschnitt oder Verbindungsstab dauerhaft befestigt ist, und wobei die Aufnahmeöffnung des Schlosskörpers bezüglich der Längsachse des Schlosskörpers in Flucht zu dem Befestigungsabschnitt oder Verbindungsstab vorgesehen ist. Mit anderen Worten können das erste Ende und das zweite Ende des Gelenkstabbügels an derselben Seite des Schlosskörpers in Flucht zueinander angeordnet sein. Dies ermöglicht eine besonders kompakte Form des Gelenksschlosses in der Zollstockkonfiguration des Gelenkstabbügels, wenn der Schließstab hierbei wie erläutert teilweise in die Aufnahmeöffnung des Schlosskörpers eingeführt ist.

Vorzugsweise verlaufen in der Zollstockkonfiguration des Gelenkstabbügels die Längsachsen der Gelenkstäbe und des Schließstabs in einer Ebene parallel zueinander.

Ferner ist es bevorzugt, wenn der Schlosskörper sich entlang einer Längsachse bzw. der genannten Längsachse erstreckt, wobei die Längsachse des Schlosskörpers sich innerhalb einer Ebene erstreckt, die in der Zollstockkonfiguration des Gelenkstabbügels von den Längsachsen der Gelenkstäbe und des Schließstabs aufgespannt wird.

Alternativ oder zusätzlich kann der Schlosskörper sich entlang einer Längsachse erstrecken, wobei in der Zollstockkonfiguration die Gelenkachsen der Gelenkstäbe des Gelenkstabbügels parallel zueinander verlaufen und die Längsachse des Schlosskörpers parallel zu den Gelenkachsen der Gelenkstäbe verläuft.

Weiterhin ist es bevorzugt, wenn in der Zollstockkonfiguration des Gelenkstabbügels der Schlosskörper innerhalb einer Erstreckungsebene des Gelenkstabbügels angeordnet ist, so dass der Schlosskörper und der Gelenkstabbügel gemeinsam ein flaches Paket bilden.

Gemäß einer Ausführungsform kann der Schließstab bezüglich seiner Längsachse axial in die Aufnahmeöffnung des Schlosskörpers eingeführt werden. Alternativ hierzu ist allerdings auch ein seitliches Einschwenken in die Aufnahmeöffnung möglich.

Die Gelenkstäbe des Gelenkstabbügels sind vorzugsweise geradlinig ausgebildet und relativ zu ihrer Länge und Breite flach ausgebildet.

Ferner ist es bevorzugt, wenn das erste Ende des Gelenkstabbügels an einem ersten Ende des Schlosskörpers dauerhaft befestigt ist, wobei die Aufnahmeöffnung des Schlosskörpers zum Einführen des Schließstabs an einem zweiten Ende des Schlosskörpers vorgesehen ist.

Die Erfindung wird nachfolgend lediglich beispielhaft unter Bezugnahme auf die Zeichnungen erläutert. Darin sind gleiche oder gleichartige Elemente mit denselben Bezugszeichen gekennzeichnet.
- Fig. 1: zeigt ein Gelenkschloss in perspektivischer Ansicht in einem entriegelten Zustand, in dem ein Gelenkstabbügel sich in einer Zollstockkonfiguration befindet.
- Fig. 2: zeigt in schematischer Darstellung das Gelenkschloss gemäß Fig. 1 in dem entriegelten Zustand.
- Fig. 3: zeigt in schematischer Darstellung das Gelenkschloss gemäß Fig. 1 in einem verriegelten Zustand, in dem der Gelenkstabbügel sich in einer von der Zollstockkonfiguration verschiedenen Konfiguration befindet.

Das in Fig. 1 gezeigte Gelenkschloss 10 umfasst einen Schlosskörper 12 sowie einen daran befestigten Gelenkstabbügel 14. Der Schlosskörper 12 beherbergt einen Verriegelungsmechanismus mit Automatikfunktion. Im entriegelten Zustand des Gelenkschlosses 10 kann der Gelenkstabbügel 14 auseinandergefaltet werden, um auf an sich bekannte Weise eine offene Schlaufe zu bilden, die um Teile eines Zweirads oder andere Gegenstände gelegt werden kann. Das freie Ende des Gelenkstabbügels 14 kann sodann mittels des Verriegelungsmechanismus an dem Schlosskörper 12 dadurch automatisch verriegelt werden, dass das freie Ende des Gelenkstabbügels 14 vollständig in den Schlosskörper 12 eingeführt wird. Hierdurch wird die gebildete Schlaufe geschlossen, und das Zweirad ist abgesperrt oder an dem betreffenden Gegenstand (z.B. Fahrradständer) gesichert.

Der Gelenkstabbügel 14 umfasst mehrere Gelenkstäbe 16 sowie einen Schließstab 18. Die Gelenkstäbe 16 und der Schließstab 18 sind jeweils flach ausgebildet. Die Gelenkstäbe 16 und der Schließstab 18 sind durch einen jeweiligen Niet 22 dergestalt der Reihe nach aneinander angelenkt, dass die Gelenkachsen parallel oder koaxial zueinander verlaufen. Der Gelenkstabbügel 14 kann hierdurch wie gezeigt in eine sogenannte Zollstockkonfiguration zu einer kompakten Einheit zusammengefaltet werden, in der die Gelenkstäbe 16 und der Schließstab 18 in einer Ebene parallel zueinander verlaufen. Ein erstes Ende 24 des Gelenkstabbügels 14 ist an dem Schlosskörper 12 angelenkt. Ein zweites Ende 26 des Gelenkstabbügels 14 ist durch das freie Ende des Schließstabs 18 gebildet, das zur Verriegelung des Schließstabs 18 am Schlosskörper 12 dient, wie nachfolgend noch erläutert wird.

An dem Schlosskörper 12 ist über eine Schlüsselöffnung 28 ein Schließzylinder 30 zugänglich, in den ein Schlüssel 32 eingeführt werden kann, um den Schließzylinder 30 durch Verdrehen eines Zylinderkerns zu betätigen. Der Schlosskörper 12 umfasst ferner eine Aufnahmeöffnung 34, in die der Schließstab 18 entlang seiner Längsachse einführbar ist. Wenn der Schließstab 18 in die Aufnahmeöffnung 34 eingeführt ist, so wird der Schließstab 18 von der umfänglichen Begrenzung der Aufnahmeöffnung 34 im Wesentlichen formschlüssig umschlossen.

Fig. 2 zeigt das Gelenkschloss 10 gemäß Fig. 1 in einer schematischen Darstellung. In Fig. 2 sind die Gelenkachsen 36 der Gelenkverbindungen zwischen den Gelenkstäben 16 sowie dem Schlosskörper 12 (an dem ersten Ende 24) und dem Schließstab 18 (an dem zweiten Ende 26) gezeigt.

Die wesentlichen Elemente des im Schlosskörper 12 beherbergten Verriegelungsmechanismus sind in Fig. 2 gestrichelt dargestellt. Zu erkennen sind der Schließzylinder 30, ein mit dem Schließzylinder 30 gekoppelter beweglicher Riegel 38, und eine Vorspannfeder 40, die den Schließzylinder 30 in Drehrichtung vorspannt und hierdurch auch den Riegel 38 in Richtung einer in Fig. 2 dargestellten Schließstellung vorspannt. Ferner ist an dem Ende des Schließstabs 18 eine Verriegelungserhebung 42 zu erkennen.

In dem in Fig. 2 gezeigten Zustand ist der Schließstab 18 lediglich teilweise in die Aufnahmeöffnung 34 des Schlosskörpers 12 eingeführt. Der Schließstab 18 ist hierdurch noch nicht an dem Schlosskörper 12 verriegelt. Stattdessen befindet sich die Verriegelungserhebung 42 des Schließstabs 18 entlang der Einführrichtung betrachtet noch vor dem Riegel 38. Das Gelenkschloss 10 befindet sich somit in einem entriegelten Zustand, wobei der Gelenkstabbügel 14 wie erläutert die Zollstockkonfiguration einnimmt.

In dieser Transportstellung des Gelenkstabbügels 14 kann das Gelenkschloss 10 komfortabel in einer Aufbewahrungseinrichtung (z.B. Tasche oder Köcher) aufbewahrt und mitgeführt werden, die den kompakt zusammengefalteten Gelenkstabbügel 14 umfänglich umgreift. Dadurch, dass der Schließstab 18 auch in dem entriegelten Zustand des Gelenkschlosses 10 in die Aufnahmeöffnung 34 des Schlosskörpers 12 hineinragt und hierdurch gegen ein unbeabsichtigtes Verschwenken blockiert ist, bildet der Gelenkstabbügel 14 eine stabile Anordnung, die vom Benutzer komfortabel ergriffen und gehalten werden kann, beispielsweise auch wenn der Benutzer das Gelenkschloss 10 für ein Entnehmen aus der genannten Aufbewahrungseinrichtung zunächst nur an dem Schlosskörper 12 ergreift.

Für den Benutzer ist in dem in Fig. 2 gezeigten Zustand auch unmittelbar ersichtlich, dass das Gelenkschloss 10 sich nicht in dem verriegelten Zustand befindet, da der Gelenkstabbügel 14 die Zollstockkonfiguration nur in dem entriegelten Zustand einnehmen kann.

Fig. 3 zeigt in einer der Fig. 2 entsprechenden Darstellung das Gelenkschloss 10 in einem Zustand, in dem der Schließstab 18 nun an dem Schlosskörper 12 verriegelt ist. Hierfür wurde der Schließstab 18 ausgehend von der Position gemäß Fig. 2 noch tiefer, jedoch zunächst unvollständig in die Aufnahmeöffnung 34 des Schlosskörpers 12 eingeführt, wodurch der Riegel 38 von der Verriegelungserhebung 42 des Schließstabs 18 temporär entgegen seiner Vorspannung aus der Schließstellung in eine Freigabestellung zurückgedrängt wurde. Infolge des anschließenden vollständigen Einführens des Schließstabs 18 in die Aufnahmeöffnung 34 derart, dass die Verriegelungserhebung 42 des Schließstabs 18 sich an dem Riegel 38 vorbeibewegt hat, hat die Vorspannfeder 40 über den drehbaren Schließzylinder 30 den Riegel 38 jedoch wieder zurück in die Schließstellung versetzt, so dass der Riegel 38 die Verriegelungserhebung 42 hintergreift und der in Fig. 3 gezeigte Zustand erreicht worden ist. Dieses Zurückdrängen und neuerliches Einschnappen des Riegels 38 ist in Fig. 3 durch den Doppelpfeil R illustriert. Durch das vollständige Einführen des Schließstabs 18 in die Aufnahmeöffnung 34 wurde der Schließstab 18 also automatisch an dem Schlosskörper 12 verriegelt, ohne dass eine aktive Betätigung des Schließzylinders 30 mittels des Schlüssels 32 erforderlich war (Automatikfunktion).

Diese vollständige Einführbewegung des Schließstabs 18 in die Aufnahmeöffnung 34 ist bei dem Gelenkschloss 10 jedoch nur möglich, wenn der Gelenkstabbügel 14 die Zollstockkonfiguration gemäß Fig. 1 und 2 verlässt. In Fig. 3 ist dies daran ersichtlich, dass die vier mittleren Gelenkstäbe 16 in einer schrägen Ausrichtung auf dem Schlosskörper 12 aufliegen, d.h. bezüglich der Darstellung gemäß Fig. 3 sind die vier mittleren Gelenkstäbe 16 aus der Papierebene herausgeschwenkt. Auch der in Fig. 3 rechts dargestellte Gelenkstab 16 ist verschwenkt, so dass in der Projektion gemäß Fig. 3 seine effektive Länge verringert ist.

### Bezugszeichenliste

- 10: Gelenkschloss
- 12: Schlosskörper
- 14: Gelenkstabbügel
- 16: Gelenkstab
- 18: Schließstab
- 22: Niet
- 24: erstes Ende
- 26: zweites Ende
- 28: Schlüsselöffnung
- 30: Schließzylinder
- 32: Schlüssel
- 34: Aufnahmeöffnung
- 36: Gelenkachse
- 38: Riegel
- 40: Vorspannfeder
- 42: Verriegelungserhebung
- R: Riegelbewegung

## Patentansprüche

1. Gelenkschloss (10) mit Automatikfunktion, umfassend einen Schlosskörper (12), der einen Verriegelungsmechanismus beherbergt, und einen Gelenkstabbügel (14), der mehrere schwenkbar miteinander verbundene Gelenkstäbe (16) und einen Schließstab (18) aufweist, wobei ein erstes Ende (24) des Gelenkstabbügels (14) an dem Schlosskörper (12) dauerhaft befestigt ist und ein zweites Ende (26) des Gelenkstabbügels (14) den Schließstab (18) aufweist, wobei der Gelenkstabbügel (14) in eine Zollstockkonfiguration zusammenfaltbar ist, in der die Gelenkstäbe (16) und der Schließstab (18) parallel zueinander verlaufen, wobei der Schlosskörper (12) eine Aufnahmeöffnung (34) aufweist, wobei durch Einführen des Schließstabs (18) in die Aufnahmeöffnung (34) der Schließstab (18) mittels des Verriegelungsmechanismus an dem Schlosskörper (12) automatisch verriegelbar ist,
**dadurch gekennzeichnet,**
**dass** in der Zollstockkonfiguration des Gelenkstabbügels (14) der Schließstab (18) lediglich teilweise in die Aufnahmeöffnung (34) des Schlosskörpers (12) eingeführt ist, ohne dass der Schließstab (18) an dem Schlosskörper (12) verriegelt ist.

2. Gelenkschloss (10) nach Anspruch 1, wobei der Schließstab (18) von einer seitlichen Begrenzung der Aufnahmeöffnung (34) des Schlosskörpers (12) gegen ein Verschwenken blockiert ist, wenn der Schließstab (18) lediglich teilweise in die Aufnahmeöffnung (34) des Schlosskörpers (12) eingeführt ist.

3. Gelenkschloss (10) nach Anspruch 1 oder 2, wobei der Schließstab (18) an dem Schlosskörper (12) automatisch verriegelbar ist, indem der Schließstab (18) vollständig in die Aufnahmeöffnung (34) des Schlosskörpers (12) eingeführt wird.

4. Gelenkschloss (10) nach einem der vorhergehenden Ansprüche, wobei der Gelenkstabbügel (14) lediglich dann in die Zollstockkonfiguration bringbar ist, wenn der Schließstab (18) nicht an dem Schlosskörper (12) verriegelt ist.

5. Gelenkschloss (10) nach einem der vorhergehenden Ansprüche, wobei der Schließstab (18) eine Länge aufweist, welche geringer ist als eine Länge, die erforderlich wäre, damit in der Zollstockkonfiguration des Gelenkstabbügels (14) der Schließstab (18) in die Aufnahmeöffnung (34) des Schlosskörpers (12) eingeführt und an dem Schlosskörper (12) verriegelt sein könnte.

6. Gelenkschloss (10) nach einem der vorhergehenden Ansprüche, wobei der Schließstab (18) eine Länge aufweist, welche größer ist als eine Länge, die erforderlich wäre, damit in der Zollstockkonfiguration des Gelenkstabbügels (14) der Schließstab (18) nicht in die Aufnahmeöffnung (34) des Schlosskörpers (12) hineinragen würde.

7. Gelenkschloss (10) nach einem der vorhergehenden Ansprüche, wobei der Verriegelungsmechanismus einen Riegel (38) und eine Vorspanneinrichtung (40) umfasst, die den Riegel (38) in eine Schließstellung vorspannt, wobei der Riegel (38) durch unvollständiges Einführen des Schließstabs (18) in die Aufnahmeöffnung (34) des Schlosskörpers (12) temporär entgegen der Vorspannung aus der Schließstellung in eine Freigabestellung bewegbar ist, wobei die Vorspanneinrichtung (40) dazu angepasst ist, den Riegel (38) wieder zurück in die Schließstellung zu bewegen, wenn der Schließstab (18) vollständig in die Aufnahmeöffnung (34) eingeführt ist.

8. Gelenkschloss (10) nach einem der vorhergehenden Ansprüche, wobei in der Zollstockkonfiguration des Gelenkstabbügels (14) die Längsachsen der Gelenkstäbe (16) und des Schließstabs (18) in einer Ebene parallel zueinander verlaufen.

9. Gelenkschloss (10) nach einem der vorhergehenden Ansprüche, wobei der Schlosskörper (12) sich entlang einer Längsachse erstreckt, wobei die Längsachse des Schlosskörpers (12) sich innerhalb einer Ebene erstreckt, die in der Zollstockkonfiguration des Gelenkstabbügels (14) von den Längsachsen der Gelenkstäbe (16) und des Schließstabs (18) aufgespannt wird.

10. Gelenkschloss (10) nach einem der vorhergehenden Ansprüche, wobei in der Zollstockkonfiguration des Gelenkstabbügels (14) der Schlosskörper (12) innerhalb einer Erstreckungsebene des Gelenkstabbügels (14) angeordnet ist, so dass der Schlosskörper (12) und der Gelenkstabbügel (14) gemeinsam ein flaches Paket bilden.

## Claims

1. A folding lock (10) having an automatic function, comprising a lock body (12) which accommodates a latching mechanism; and a jointed bar hoop (14) which has a plurality of jointed bars (16) pivotably connected to one another and a closing bar (18), wherein a first end (24) of the jointed bar hoop (14) is permanently fastened to the lock body (12) and a second end (26) of the jointed bar hoop (14) has the closing bar (18); wherein the jointed bar hoop (14) is foldable together into a yardstick configuration in which the jointed bars (16) and the closing bar (18) extend in parallel with one another; wherein the lock body (12) has a reception opening (34); and wherein the closing bar (18) is automatically latchable to the lock body (12) by means of the latching mechanism by introducing the closing bar (18) into the reception opening (34),
**characterized in that**
the closing bar (18) is only partly introduced into the reception opening (34) of the lock body (12) in the yardstick configuration of the jointed bar hoop (14) without the closing bar (18) being latched to the lock body (12).

2. A folding lock (10) in accordance with claim 1, wherein the closing bar (18) is blocked against a pivoting by a lateral bounding of the reception opening (34) of the lock body (12) when the closing bar (18) is only partly introduced into the reception opening (34) of the lock body (12).

3. A folding lock (10) in accordance with claim 1 or claim 2, wherein the closing bar (18) is automatically latchable to the lock body (12) by completely introducing the closing bar (18) into the reception opening (34) of the lock body (12).

4. A folding lock (10) in accordance with any one of the preceding claims, wherein the jointed bar hoop (14) can only be brought into the yardstick configuration when the closing bar (18) is not latched to the lock body (12).

5. A folding lock (10) in accordance with any one of the preceding claims, wherein the closing bar (18) has a length which is smaller than a length which would be required so that the closing bar (18) could be introduced into the reception opening (34) of the lock body (12) and could be latched to the lock body (12) in the yardstick configuration of the jointed bar hoop (14).

6. A folding lock (10) in accordance with any one of the preceding claims, wherein the closing bar (18) has a length which is greater than a length which would be required so that the closing bar (18) would not project into the reception opening (34) of the lock body (12) in the yardstick configuration of the jointed bar hoop (14).

7. A folding lock (10) in accordance with any one of the preceding claims, wherein the latching mechanism comprises a latch (38) and a preloading device (40) which preloads the latch (38) into a closed position; wherein the latch (38) is temporarily movable against the preload from the closed position into a release position by an incomplete introduction of the closing bar (18) into the reception opening (34) of the lock body (12); and wherein the preloading device (40) is adapted to move the latch (38) back into the closed position again when the closing bar (18) has been completely introduced into the reception opening (34).

8. A folding lock (10) in accordance with any one of the preceding claims, wherein the longitudinal axes of the jointed bars (16) and of the closing bar (18) extend in a plane in parallel with one another in the yardstick configuration of the jointed bar hoop (14).

9. A folding lock (10) in accordance with any one of the preceding claims, wherein the lock body (12) extends along a longitudinal axis, with the longitudinal axis of the lock body (12) extending within a plane which is spanned by the longitudinal axes of the jointed bars (16) and of the closing bar (18) in the yardstick configuration of the jointed bar hoop (14).

10. A folding lock (10) in accordance with any one of the preceding claims, wherein the lock body (12) is arranged within a plane of extent of the jointed bar hoop (14) in the yardstick configuration of the jointed bar hoop (14) so that the lock body (12) and the jointed bar hoop (14) together form a flat packet.

## Revendications

1. Antivol articulé (10) à fonction automatique, comportant un corps (12) qui loge un mécanisme de verrouillage, et une anse à barres articulées (14) qui comprend plusieurs barres articulées (16) reliées entre elles avec faculté de basculement et une barre de fermeture (18),
dans lequel
une première extrémité (24) de l'anse à barres articulées (14) est fixée en permanence au corps (12) et une seconde extrémité (26) de l'anse à barres articulées (14) comprend la barre de fermeture (18),
l'anse à barres articulées (14) est susceptible d'être pliée en une configuration en forme de mètre pliant dans laquelle les barres articulées (16) et la barre de fermeture (18) s'étendent parallèlement les unes aux autres,
le corps (12) présente un orifice de logement (34),
par insertion de la barre de fermeture (18) dans l'orifice de logement (34), la barre de fermeture (18) est automatiquement verrouillable sur le corps (12) à l'aide du mécanisme de verrouillage,
**caractérisé en ce que**
dans la configuration en forme de mètre pliant de l'anse à barres articulées (14), la barre de fermeture (18) n'est insérée que partiellement dans l'orifice de logement (34) du corps (12), sans que la barre de fermeture (18) soit verrouillée sur le corps (12).

2. Antivol articulé (10) selon la revendication 1,
dans lequel
la barre de fermeture (18) est bloquée à l'encontre d'un basculement par une délimitation latérale de l'orifice de logement (34) du corps (12) lorsque la barre de fermeture (18) n'est insérée que partiellement dans l'orifice de logement (34) du corps (12).

3. Antivol articulé (10) selon la revendication 1 ou 2,
dans lequel
la barre de fermeture (18) est automatiquement verrouillable sur le corps (12) par insertion complète de la barre de fermeture (18) dans l'orifice de logement (34) du corps (12).

4. Antivol articulé (10) selon l'une des revendications précédentes,
dans lequel
l'anse à barres articulées (14) n'est susceptible d'être amenée dans la configuration en forme de mètre pliant que lorsque la barre de fermeture (18) n'est pas verrouillée sur le corps (12).

5. Antivol articulé (10) selon l'une des revendications précédentes,
dans lequel
la barre de fermeture (18) présente une longueur qui est inférieure à une longueur qui serait nécessaire pour que la barre de fermeture (18) puisse être insérée dans l'orifice de logement (34) du corps (12) et être verrouillée sur le corps (12), dans la configuration en forme de mètre pliant de l'anse à barres articulées (14).

6. Antivol articulé (10) selon l'une des revendications précédentes,
dans lequel
la barre de fermeture (18) présente une longueur qui est supérieure à une longueur qui serait nécessaire pour que la barre de fermeture (18) ne pénètre pas dans l'orifice de logement (34) du corps (12), dans la configuration en forme de mètre pliant de l'anse à barres articulées (14).

7. Antivol articulé (10) selon l'une des revendications précédentes,
dans lequel
le mécanisme de verrouillage comprend un verrou (38) et un moyen de précontrainte (40) qui met sous précontrainte le verrou (38) dans une position de fermeture, le verrou (38) étant mobile depuis la position de fermeture jusque dans une position de libération temporairement à l'encontre de la précontrainte, par insertion incomplète de la barre de fermeture (18) dans l'orifice de logement (34) du corps (12), le moyen de précontrainte (40) étant adapté à déplacer le verrou (38) en retour jusque dans la position de fermeture lorsque la barre de fermeture (19) est insérée complètement dans l'orifice de logement (34).

8. Antivol articulé (10) selon l'une des revendications précédentes,
dans lequel
dans la configuration en forme de mètre pliant de l'anse à barres articulées (14), les axes longitudinaux des barres articulées (16) et de la barre de fermeture (18) s'étendent dans un plan parallèlement les uns aux autres.

9. Antivol articulé (10) selon l'une des revendications précédentes,
dans lequel
le corps (12) s'étend d'un axe longitudinal, l'axe longitudinal du corps (12) s'étendant à l'intérieur d'un plan qui est défini par les axes longitudinaux des barres articulées (16) et de la barre de fermeture (18), dans la configuration en forme de mètre pliant de l'anse à barres articulées (14).

10. Antivol articulé (10) selon l'une des revendications précédentes,
dans lequel
dans la configuration en forme de mètre pliant de l'anse à barres articulées (14), le corps (12) est agencé à l'intérieur d'un plan d'extension de l'anse à barres articulées (14), de sorte que le corps (12) et l'anse à barres articulées (14) forment conjointement un empilement plat.
